# EUROPÄISCHE PATENTSCHRIFT

(11) **EP 2 343 257 B1**
(45) Veröffentlichungstag und Bekanntmachung des Hinweises auf die Patenterteilung: **05.08.2015**
(21) Anmeldenummer: 10150387.8
(22) Anmeldetag: 08.01.2010
(51) Int. Cl.: B65H 23/025

(54) **Vorrichtung zum Regeln des seitlichen Versetzens mindestens einer Materialbahn mit variablem Verstellungsverhältnis**
Device for regulating the lateral offset of at least one web of material with variable adjustment ratio
Dispositif de réglage de l'engagement latéral d'au moins une bande de matériau ayant un comportement de réglage variable

(43) Veröffentlichungstag der Anmeldung: 13.07.2011
(73) Patentinhaber: Texmag GmbH Vertriebsgesellschaft, 8800 Thalwil (CH)
(72) Erfinder: Rester, Bernd, 86462, Achsheim (DE); Wildegger, Bernd, 86399, Bobingen (DE)
(74) Vertreter: Peterreins, Frank

(56) Entgegenhaltungen:
- DE-A1- 1 410 875
- DE-A1- 1 460 639
- DE-C- 917 304
- DE-C- 944 939
- US-A- 2 969 578
- US-A- 3 060 545

## Beschreibung

Die vorliegende Erfindung betrifft eine Vorrichtung zum Regeln des seitlichen Versetzens mindestens einer Materialbahn umfassend eine um eine Achse drehbar gelagerte Walze.

In bestimmten Anwendungen, insbesondere in der Textilindustrie zur Herstellung oder Bearbeitung von Textilbahnen, umfasst die Walze Latten, welche sich in Richtung der Achse erstrecken und in Umfangsrichtung der Walze angeordnet sind. Die Latten können in diesem Fall in Richtung der Achse verschoben werden, so dass eine Verschiebung der Latten in einem seitlichen Versetzen der Materialbahn resultiert, beispielsweise zur Bahnführung oder Bahnausstreifung. Eine solche Vorrichtung ist beispielsweise in DE 100 60231 C1 oder in EP 1 149 790 A2 Dabei wird die in Dokument DE 917 304 C offenbarte Vorrichtung als nächstliegender Stand der Technik angesehen.

### Zusammenfassung der Erfindung

Eine Vorrichtung zum Regeln des seitlichen Versetzens mindestens einer Materialbahn umfasst mindestens eine um eine Achse drehbar gelagerte Walze, welche Latten umfasst, welche sich in Richtung der Achse erstrecken und in Umfangsrichtung der Walze angeordnet sind, wobei jede Latte in Richtung der Achse verschiebbar gelagert ist. Die Vorrichtung umfasst weiterhin mindestens ein Lattenverschiebungsmittel zum Verschieben der Latten in Richtung der Achse, und mindestens einen Stellantrieb. Der Stellantrieb ist mit dem Lattenverschiebungsmittel durch mindestens ein Verbindungsmittel derart verbunden, dass eine Verstellung des Stellantriebes in einer Verstellung des Lattenverschiebungsmittels resultiert, um die mindestens eine auf den Latten aufliegende Materialbahn beim Betrieb seitlich in Richtung der Achse zu versetzen. Das Verbindungsmittel ist derart angepasst, dass die Verstellung des Stellantriebes und die Verstellung des Lattenverschiebungsmittels in einem bestimmten Verhältnis (auch Verstellungsverhältnis V genannt) zueinander stehen.

Erfindungsgemäß ist das Verhältnis variabel einstellbar. Durch die variable Einstellung des Verhältnisses wird eine individuelle Anpassung an die jeweilige Anwendung der Vorrichtung ermöglicht. Es können somit verschiedene Stärken bzw. Verstärkungen des seitlichen Versetzens erreicht werden bei ansonsten gleicher Ansteuerung des Stellantriebes. Insbesondere kann die Stärke bzw. Verstärkung des seitlichen Versetzens somit in einfacher Weise an die Art der Materialbahn, beispielsweise Textilbahn oder Gummibahn, angepasst werden.

Das Verhältnis kann durch
V = Verstellung Stellantrieb : Verstellung Lattenverschiebungsmittel
bezeichnet werden. Das Verhältnis kann kleiner gleich 1 und/oder größer gleich 1 sein. Beispielsweise kann das Verhältnis in einem Bereich von 1:1 - 1:10, insbesondere 1:1 - 1:5, und/oder in einem Bereich von 10:1 - 1:1, insbesondere 5:1 - 1:1, liegen. Das Verhältnis kann diskret oder kontinuierlich einstellbar sein. Außerdem kann das Verhältnis während sich die Walze dreht bzw. während des Betriebes der Vorrichtung konstant sein oder variabel einstellbar sein.

Die Vorrichtung kann weiterhin ein Detektionsmittel zur Detektion der Position der Materialbahn umfassen, beispielsweise einen Kantensensor und/oder eine Kamera. Auch kann die Vorrichtung eine Steuereinrichtung zum Regeln des seitlichen Versetzens umfassen. Die Steuereinrichtung kann mit dem Detektionsmittel und dem Stellantrieb verbunden sein. Die Steuereinrichtung kann Signale des Detektionsmittels auswerten und den Stellantrieb entsprechend ansteuern, um das seitliche Versetzen der Materialbahn zu regeln. In diesem Fall kann durch eine variable Einstellung des Verhältnisses die Stärke bzw. Verstärkung des seitlichen Versetzens verändert und kontrolliert werden, wobei die Detektion durch das Detektionsmittel und die Ansteuerung des Stellantriebes durch die Steuereinrichtung unverändert bleiben. Dies ermöglicht eine einfache Veränderung der Stärke bzw. Verstärkung des seitlichen Versetzens.

Das Verbindungsmittel kann derart angepasst sein, dass die Verstellung des Stellantriebes in einer Schwenkung des Verbindungsmittels um einen Schwenkpunkt relativ zu einem feststehenden Teil der Vorrichtung resultiert. In diesem Fall kann das Verbindungsmittel derart angepasst sein, dass das Verhältnis durch einen ersten Hebelarm zwischen dem Stellantrieb und dem Schwenkpunkt und einen zweiten Hebelarm zwischen dem Schwenkpunkt und dem Lattenverschiebungsmittel definiert wird. Das Verbindungsmittel kann ein Schwenkhebel sein. Der Schwenkhebel kann an einem Ende mit dem Stellantrieb verbunden sein und an einem anderen Ende mit dem Lattenverschiebungsmittel verbunden sein. Die Verbindung des Verbindungsmittels mit dem Stellantrieb kann fest sein oder gelenkig sein. Die Verbindung des Verbindungsmittels mit dem Lattenverschiebungsmittel kann fest sein oder gelenkig sein. Dieser Aufbau mit Schwenkhebel ermöglicht eine einfache und kostengünstige Verstellung.

Die Vorrichtung kann mindestens ein Einstellmittel zum Einstellen des Verhältnisses umfassen. Das Einstellmittel kann angepasst sein, den Schwenkpunkt des Verbindungsmittels zu verschieben. Das Einstellmittel kann geeignet sein, den Schwenkpunkt in eine Richtung senkrecht zur Achse zu verschieben.

Eine Verschiebung des Schwenkpunktes kann dadurch erreicht werden, dass das Einstellmittel mindestens eine Aussparung in dem Verbindungsmittel umfasst, durch welche mindestens zwei verschiedene Schwenkpunkte definiert werden können. Das Einstellmittel kann weiterhin mindestens ein Befestigungsmittel umfassen, beispielsweise einen Bolzen oder eine Schraube mit Sicherungsring. Das Verbindungsmittel kann mittels des Befestigungsmittels durch die mindestens eine Aussparung mit einem feststehenden Teil der Vorrichtung schwenkbar verbunden sein. Dieser Aufbau ermöglicht eine einfache und kostengünstige Art der Einstellung des Verhältnisses.

Das Einstellmittel kann angepasst sein, den Schwenkpunkt des Verbindungsmittels durch eine abnehmbare Bolzenverbindung zu verschieben. In diesem Fall ermöglicht die Bolzenverbindung die Schwenkung des Verbindungsmittels um den Schwenkpunkt relativ zu einem feststehenden Teil der Vorrichtung. Dieser Aufbau ermöglicht eine einfache und kostengünstige Art der Schwenkung.

Das Einstellmittel kann eine Aussparung in Form eines Langloches umfassen, durch welches mindestens zwei verschiedene Schwenkpunkte definiert werden. Dies ermöglicht, dass das Verhältnis kontinuierlich einstellbar ist.

Alternativ kann das Einstellmittel mindestens zwei Aussparungen in dem Verbindungsmittel umfassen, durch welche mindestens zwei verschiedene Schwenkpunkte definiert werden, nämlich ein Schwenkpunkt wird durch jeweils eine Aussparung definiert. In diesem Fall kann das Einstellmittel weiterhin auch mindestens zwei Aussparungen in dem feststehenden Teil der Vorrichtung umfassen. Das Verbindungsmittel kann dann mit dem feststehenden Teil der Vorrichtung derart schwenkbar verbunden sein, dass das Befestigungsmittel durch eine der Aussparungen in dem feststehenden Teil und eine entsprechende Aussparung in dem Verbindungsmittel angeordnet ist. So kann das Verhältnis diskret eingestellt werden.

Zur Verschiebung der Latten in Richtung der Achse kann das Lattenverschiebungsmittel mindestens ein Lagermittel für jede Latte umfassen. Das Lagermittel kann derart angepasst sein, dass jede Latte in Richtung der Achse verschiebbar gelagert ist. Das Lattenverschiebungsmittel kann weiterhin mindestens eine Lenkscheibe umfassen. Die Lenkscheibe kann mit den Lagermitteln der Latten derart zusammenwirken, dass eine Verstellung der Lenkscheibe in einer Verschiebung mindestens einer der Latten in Richtung der Achse resultiert. Die Lenkscheibe kann in einer Ebene senkrecht zur Achse angeordnet sein. Eine Verstellung der Lenkscheibe ist dann eine Schwenkung der Lenkscheibe zur Achse hin. Das Lattenverschiebungsmittel kann im Innenraum der Walze angeordnet sein. Dies ermöglicht eine kompakte Bauform.

Das Lagermittel einer Latte kann mindestens zwei Rollen umfassen. Die Rollen können kugelgelagert sein, so dass eine geringere Reibung und somit ein geringer Verschleiß auftritt. Dies ist insbesondere von Vorteil in einer trockenen Umgebung, wie bei der Reifenherstellung. Alternativ können die Rollen aber auch gleitgelagert sein, beispielsweise in einer nassen Umgebung, wie bei der Textilherstellung. Außerdem können die Rollen Leichtlaufrollen sein, die einen reduzierten Rollwiderstand aufweisen, so dass eine reibungsarme verschiebbare Lagerung der Latten ermöglicht wird. Die Rollen können eine gekrümmte (ballige) Lauffläche aufweisen. Dies ermöglicht, dass bei Verstellung der Lenkscheibe die Rollen stets optimal die Lenkscheibe kontaktieren.

Die Rollen können mit der Latte verbunden sein und an den beiden Seiten der Lenkscheibe in Richtung der Achse derart angeordnet sein, dass die Latte in Richtung der Achse verschiebbar ist. Die Verschiebung des Lattenverschiebungsmittels kann also eine Schwenkung der Lenkscheibe und eine Verschiebung der Rollen in Richtung der Achse sein, so dass die Latte in Richtung der Achse verschoben wird. Durch das Vorsehen der Rollen an den beiden Seiten der Lenkscheibe wird ermöglicht, dass die Rollen nicht abgebremst werden müssen, wenn sich die Richtung des seitlichen Versetzens in Richtung der Achse umkehrt. Somit wird ein Verschleiß der Rollen verringert und daher die Lebensdauer der Vorrichtung erhöht.

Der Stellantrieb kann derart angepasst sein, dass die Verstellung des Stellantriebes in einer Richtung im Wesentlichen parallel zur Richtung der Achse erfolgt. Beispielsweise kann der Stellantrieb ein Schubantrieb mit einer linearen Verstellung sein. Der Stellantrieb kann elektrisch, hydraulisch oder pneumatisch betrieben werden. Der Stellantrieb kann innerhalb eines Gehäuses der Vorrichtung angeordnet sein, so dass er von außen nicht direkt zugänglich und somit geschützt ist.

Die Walze kann mindestens ein Lattenführungsmittel umfassen, auf welchem die verschiebbaren Latten geführt werden, wobei das Lattenführungsmittel für jede der Latten einen entsprechenden Lattenführungsbereich umfasst. Die Walze kann mindestens ein Lattensicherungsmittel umfassen, welches geeignet ist, die Latten gegen ein Ablösen der Latten von der Vorrichtung bei Defekt der entsprechenden Lattenführungsbereiche zu sichern, wobei das Lattensicherungsmittel für jede der Latten einen entsprechenden Lattensicherungsbereich umfasst. Es wird somit eine höhere Sicherheit der Vorrichtung bei Betrieb gewährleistet. Insbesondere können Maschinenbeschädigungen und Verletzungen des Bedienpersonals durch sich von der mit hoher Geschwindigkeit drehenden Walze ablösende Latten vermieden werden.

Die Latten können durchgehend sein. Alternativ können die Latten geteilt sein, wobei jede Latte einen ersten Lattenbereich und einen zweiten Lattenbereich in Richtung der Achse umfasst, wobei der erste Lattenbereich und der zweite Lattenbereich gegeneinander verschiebbar sind (geteilte Latten).

Im Falle geteilter Latten kann die Walze mindestens ein Schutzmittel für eine Latte umfassen, welches zwischen dem ersten Lattenbereich und dem zweiten Lattenbereich im Inneren der Latte angeordnet ist, und geeignet ist, eine Lücke zwischen dem ersten Lattenbereich und dem zweiten Lattenbereich in Richtung der Achse zu überbrücken. Es wird somit eine höhere Sicherheit der Vorrichtung bei Betrieb gewährleistet. Insbesondere können Verletzungen des Bedienpersonals durch versehentliches Eingreifen des Bedienpersonals, beispielsweise mit dem Finger, in die Lücke zwischen dem ersten und dem zweiten Lattenbereich vermieden bzw. reduziert werden und es können auch keine anderen Gegenstände, wie Einführhilfen (z.B. Gurte oder Seile), in die Lücke gelangen.

Die Walze kann einen Walzengrundkörper, beispielsweise ein Rohr, umfassen, auf welchem die Latten geführt werden können. Die Walze bzw. der Walzenkörper kann durch Walzenlagermittel drehbar um die Achse gelagert sein. Die Walzenlagermittel können außerhalb des von den Latten umschlossenen Bereiches der Walze (außerhalb des Innenraumes der Walze) und/oder außerhalb des feststehenden Teils der Vorrichtung angeordnet sein, so dass eine leichtere Wartung bzw. ein leichter Austausch der Walzenlagermittel ohne Demontage der Vorrichtung ermöglicht wird.

Die Vorrichtung kann kontinuierlich betrieben werden. Dies hat den Vorteil, dass der Produktionsprozess beschleunigt wird und somit Kosten gespart werden. Alternativ kann die Vorrichtung diskontinuierlich betrieben werden, beispielsweise mit Stoppintervallen zum Schneiden der Materialbahn.

Die Materialbahn kann beispielsweise eine Textilbahn, eine Papierbahn, eine Kunststoffbahn oder eine Gummibahn, insbesondere zur Herstellung von Reifen, sein.

Die vorliegende Erfindung betrifft außerdem eine Anlage zur Reifenherstellung oder Reifenbearbeitung, welche eine der oben beschriebenen Vorrichtungen zum Regeln des seitlichen Versetzens mindestens einer Materialbahn umfasst.

### Kurze Beschreibung der Figuren

- **Fig. 1**: zeigt eine perspektivische Ansicht der Vorrichtung mit einer Walze in einer ersten Konstruktion;
- **Fig. 2**: zeigt eine perspektivische Ansicht eines Endes der Vorrichtung;
- **Fig. 3**: zeigt eine aufgeschnittene Seitenansicht eines Endes der Vorrichtung;
- **Fig. 4**: zeigt einen Querschnitt einer Walze;
- **Fig. 5a**: zeigt einen Querschnitt einer Latte;
- **Fig. 5b**: zeigt einen Querschnitt eines Lattenführungsmittels
- **Fig. 5c**: zeigt einen Querschnitt eines Lattensicherungsmittels;
- **Fig. 6**: zeigt eine perspektivische Ansicht eines Teils der Walze in einer zweiten Konstruktion;
- **Fig. 7**: zeigt eine Seitenansicht des in Fig. 6 dargestellten Teils der Walze in einer zweiten Konstruktion;
- **Fig. 8**: zeigt eine aufgeschnittene Seitenansicht des in Fig. 6 dargestellten Teils der Walze in einer zweiten Konstruktion;
- **Fig. 9a**: zeigt einen Querschnitt eines Schutzmittels;
- **Fig. 9b**: zeigt eine Seitenansicht eines Schutzmittels;
- **Fig. 9c**: zeigt eine Draufsicht auf ein Schutzmittel;
- **Fig. 9d**: zeigt einen perspektivische Ansicht eines Schutzmittels.

### Detaillierte Beschreibung der Figuren

**Fig. 1** zeigt eine perspektivische Ansicht der Vorrichtung zum Regeln des seitlichen Versetzens mindestens einer Materialbahn. Die Vorrichtung umfasst eine um eine Achse A drehbar gelagerte Walze 1. Die Walze 1 umfasst Latten 2, welche sich in Richtung der Achse A erstrecken und in Umfangsrichtung der Walze 1 angeordnet sind. Die Latten 2 sind in Richtung der Achse A verschiebbar gelagert. In der in **Fig. 1** dargestellten Konstruktion sind sieben Latten in Umfangsrichtung der Walze 1 vorgesehen. Allgemein hängt die Anzahl der Latten vom Durchmesser der Walze und von der Breite der Latten ab. Es sollte zudem ein Sicherheitsabstand zwischen den Latten 2 eingehalten werden, damit die Latten 2 sich gegenseitig nicht berühren. Dieser Sicherheitsabstand sollte jedoch gering genug sein, so dass die Materialbahn gut auf der Walze aufliegen kann und so dass keine Verletzungen des Bedienpersonals durch Eingreifen in den Raum zwischen den in Umfangsrichtung der Walze angeordneten Latten auftreten können. Die Latten können beispielsweise aus Metall hergestellt sein, insbesondere Edelstahl. Die Latten können eine Beschichtung aufweisen, welche an die jeweilige Anwendung angepasst ist.

In einer ersten Konstruktion der Walze können die Latten durchgehend sein, wie in **Fig. 1** gezeigt. In dieser Konstruktion kann eine Bahnführung ermöglicht werden, dadurch dass die Materialbahn seitlich versetzt wird und somit eine Veränderung der Lageposition der Materialbahn erfolgt. Die Materialbahn kann auf diese Weise exakt geführt werden. Es kann eine Regelung nach Bahnmitte oder eine Regelung nach Bahnkante erfolgen. Die beiden Enden der Walze können beide mit einem einzigen Stellantrieb verbunden sein.

In einer zweiten Konstruktion der Walze können die Latten geteilt sein, wie in **Fig. 6** bis **8** dargestellt. Hier weist jede Latte 2 einen ersten Lattenbereich 31 und einen zweiten Lattenbereich 32 in Richtung der Achse A auf, wobei der erste Lattenbereich 31 und der zweite Lattenbereich 32 gegeneinander verschiebbar sind. Durch die Teilung wird dann eine Lücke zwischen dem ersten Lattenbereich 31 und dem zweiten Lattenbereich 32 gebildet. Es kann eine symmetrische Teilung der Latten vorgesehen sein, bei der die Latten 2 in der Mitte der Walze 1 geteilt sind, oder eine asymmetrische Teilung der Latten, bei der die Latten 2 versetzt von der Mitte der Walzen 1 geteilt sind. In der in **Fig. 6** bis **8** dargestellten Konstruktion ist sowohl eine Bahnführung als auch eine Bahnausstreifung möglich. In der Bahnausstreifung wird die Materialbahn über ihre Breite gestreckt, um beispielsweise zu verhindern, dass die Materialbahn Falten schlägt. Die beiden Enden der Walze können hierbei beide mit einem einzigen Stellantrieb verbunden sein, so dass die ersten Lattenbereiche 31 und die zweiten Lattenbereiche 32 der Latten 2 von demselben Stellantrieb verschoben werden. Die beiden Enden der Walze können jedoch auch mit zwei verschiedenen Stellantrieben verbunden sein, so dass die ersten Lattenbereiche 31 und die zweiten Lattenbereiche 32 der Latten 2 von verschiedenen Stellantrieben unabhängig voneinander verschoben werden. In dem Fall, dass zwei verschiedene Stellantriebe vorgesehen sind, kann die in **Fig. 6** bis **8** dargestellte Konstruktion auch verwendet werden, um das seitliche Versetzen zweier Materialbahnen unabhängig voneinander zu regeln.

Wie in **Fig. 2** und **Fig. 3** gezeigt, umfasst die Walze 1 einen Walzengrundkörper 24 in Form eines Rohres, auf welchem die Latten 2 geführt werden. Die Walze 1 ist durch Walzenlagermittel 11 drehbar um die Achse A gelagert. Insbesondere ist der Walzengrundkörper durch die Walzenlagermittel 11 auf dem feststehenden Teil der Vorrichtung drehbar gelagert. Die Walzenlagermittel 11 sind, wie aus **Fig. 2** ersichtlich, außerhalb des von den Latten 2 umschlossenen Bereiches der Walze 1 und außerhalb des feststehenden Teils 10 der Vorrichtung angeordnet (sogenannte Außenlagerung), so dass eine leichtere Wartung bzw. ein leichter Austausch der Walzenlagermittel ohne Demontage der Vorrichtung ermöglicht wird. Es kann jedoch auch eine Innenlagerung innerhalb der Walze vorgesehen sein.

**Fig. 2** zeigt eine perspektivische Ansicht eines Teils der Vorrichtung und **Fig. 3** zeigt eine aufgeschnittene Seitenansicht der Vorrichtung. Die in **Fig. 2** und **Fig. 3** dargestellte Vorrichtung umfasst ein Lattenverschiebungsmittel 3 zum Verschieben der Latten 2 in Richtung der Achse A. Weiterhin umfasst die Vorrichtung einen Stellantrieb 4. Das in **Fig. 2** und **Fig. 3** gezeigte Lattenverschiebungsmittel umfasst eine Lenkscheibe 7 und für jede Latte 2 Lagermittel 6. Das Lattenverschiebungsmittel 3 ist im Innenraum der Walze 1 angeordnet, bzw. die Lenkscheibe 7 und die Lagermittel 6 sind im Innenraum der Walze 1, d.h. innerhalb des von den Latten 2 umschlossenen Raumes angeordnet. Der Stellantrieb 4 ist mit dem Lattenverschiebungsmittel 3 durch ein Verbindungsmittel 5 derart verbunden, dass eine Verstellung des Stellantriebes 4 in einer Verstellung des Lattenverschiebungsmittels 3 resultiert, um die auf den Latten 2 aufliegende Materialbahn beim Betrieb seitlich in Richtung der Achse A zu versetzen. Hierbei stehen die Verstellung des Stellantriebes 4 und die Verstellung des Lattenverschiebungsmittels 3 in einem bestimmten Verhältnis (auch Verstellungsverhältnis V genannt) zueinander.

In der in **Fig. 2** und **Fig. 3** dargestellten Vorrichtung resultiert die Verstellung des Stellantriebes 4 in einer Schwenkung des Verbindungsmittels 3 um einen Schwenkpunkt D relativ zu einem feststehenden Teil 10 der Vorrichtung. Das Verhältnis wird somit durch einen ersten Hebelarm zwischen dem Stellantrieb 4 und dem Schwenkpunkt D und einen zweiten Hebelarm zwischen dem Schwenkpunkt D und dem Lattenverschiebungsmittel 3 definiert werden. Das in **Fig. 2** und **Fig. 3** dargestellte Verbindungsmittel 5 ist ein Schwenkhebel. Der Schwenkhebel ist an einem seiner Enden mit dem Stellantrieb 4 durch ein Gelenk 12 verbunden und an dem anderen Ende mit dem Lattenverschiebungsmittel 3 verbunden.

Das Lattenverschiebungsmittel 3 umfasst für jede Latte 2 Lagermittel 6. In **Fig. 2** und **Fig. 3** ist das Lagermittel 6 in Form von zwei Rollen ausgebildet, so dass jede Latte in Richtung der Achse A verschiebbar gelagert ist. Die Rollen sind Leichtlaufrollen, die einen reduzierten Rollwiderstand aufweisen, so dass eine reibungsarme verschiebbare Lagerung der Latten ermöglicht wird. Zudem sind die Rollen kugelgelagert so dass eine geringere Reibung und somit ein geringer Verschleiß auftritt. Dies ist insbesondere von Vorteil in einer trockenen Umgebung, wie bei der Reifenherstellung. Alternativ können die Rollen aber auch gleitgelagert sein, beispielsweise in einer nassen Umgebung, wie bei der Textilherstellung. Zudem weisen die Rollen eine gekrümmte (ballige) Lauffläche auf. Dies ermöglicht, dass bei Verstellung der Lenkscheibe die zwei Rollen stets optimal die Lenkscheibe kontaktieren. Wenn Rollen mit ebener Lauffläche verwendet würden, so müsste der Abstand beider Rollen zueinander größer gewählt werden, so dass die Rollen die Lenkscheibe nicht immer optimal kontaktieren können.

In **Fig. 2** und **Fig. 3** umfasst das Lattenverschiebungsmittel 3 weiterhin eine Lenkscheibe 7. Das Verbindungsmittel 5 in Form des Schwenkhebels ist fest mit der Lenkscheibe 7 verbunden. Die Lenkscheibe 7 ist - in einer Ausgangslage - in einer Ebene senkrecht zur Achse A angeordnet, das heißt die Lenkscheibe 7 bildet einen rechten Winkel mit der Achse A. Eine Verstellung der Lenkscheibe 7 ist daher eine Schwenkung der Lenkscheibe 7 zur Achse A hin, das heißt die Lenkscheibe 7 wird - entweder nach rechts oder nach links in Richtung der Achse A - in einen Winkel kleiner 90° zur Achse A gestellt. Die Lenkscheibe 7 wirkt mit den Rollen der Latten 2 derart zusammen, dass eine Verstellung der Lenkscheibe 7 in einer Verschiebung der Latten 2 in Richtung der Achse resultiert. Die zu einer Latte 2 gehörigen Rollen sind fest mit der Latte 2 verbunden. Die Rollen sind an den beiden Seiten der Lenkscheibe 7 in Richtung der Achse A angeordnet, so dass die Latte 2 in Richtung der Achse A verschiebbar ist. Während sich die Walze 1 dreht, umlaufen die Rollen so die Lenkscheibe 7 in Umfangsrichtung. Die Verschiebung des Lattenverschiebungsmittels 3 ist hier also eine Schwenkung der Lenkscheibe und eine Verschiebung der Rollen in Richtung der Achse A. Durch das Vorsehen der Rollen an den beiden Seiten der Lenkscheibe 7 wird ermöglicht, dass die Rollen nicht abgebremst werden müssen, wenn sich die Richtung des seitlichen Versetzens in Richtung der Achse umkehrt. Somit wird ein Verschleiß der Rollen verringert und daher die Lebensdauer der Vorrichtung erhöht.

Alternativ könnte das Lagermittel einer Latte nur eine Rolle umfassen, welche mit der Latte verbunden ist und welche zwischen zwei Lenkscheiben angeordnet ist, wobei ein Spiel zwischen der Rolle und den Lenkscheiben vorgesehen ist. In diesem Fall wird die Rolle jedoch abgebremst, wenn sich die Richtung des seitlichen Versetzens in Richtung der Achse umkehrt, und somit tritt ein höherer Verschleiß der Rolle auf.

Der in **Fig. 2** und **Fig. 3** dargestellte Stellantrieb 4 ist ein Schubantrieb mit einer linearen Verstellung und ist derart angeordnet, dass die Verstellung des Stellantriebes 4 in einer Richtung im Wesentlichen parallel zur Richtung der Achse A erfolgt. Der Stellantrieb kann elektrisch, hydraulisch oder pneumatisch betrieben werden. Der Stellantrieb 4 ist innerhalb eines Gehäuses der Vorrichtung bzw. des feststehenden Teils der Vorrichtung angeordnet, so dass er von außen nicht direkt zugänglich und somit geschützt ist.

In der in **Fig. 2** und **Fig. 3** gezeigten Vorrichtung ist das Verstellungsverhältnis variabel einstellbar durch ein Einstellmittel 8. Das Einstellmittel 8 ist angepasst, den Schwenkpunkt D des Verbindungsmittels 5 (bzw. des Schwenkhebels) zu verschieben, und zwar in eine Richtung senkrecht zur Achse A. Die Verschiebung des Schwenkpunktes D wird dadurch erreicht, dass das Einstellmittel 8 mindestens eine Aussparung in dem Verbindungsmittel 5 umfasst, durch welche, wie in **Fig. 2** und **Fig. 3** dargestellt, verschiedene Schwenkpunkte D definiert werden. Das Einstellmittel 8 umfasst weiterhin ein Befestigungsmittel 9, beispielsweise in Form eines Bolzens oder einer Schraube mit Sicherungsring. Das Verbindungsmittel 5 wird mittels des Befestigungsmittels 9 durch die Aussparung bzw. Aussparungen mit dem feststehenden Teil 10 der Vorrichtung schwenkbar verbunden. Wie in **Fig. 2** dargestellt, umfasst das Einstellmittel 8 ebenfalls Aussparungen in dem feststehenden Teil 10 der Vorrichtung. Das Verbindungsmittel 5 ist hier mit dem feststehenden Teil 10 der Vorrichtung schwenkbar verbunden, indem das Befestigungsmittel 9 durch eine der Aussparungen in dem feststehenden Teil 10 und eine entsprechende Aussparung in dem Verbindungsmittel 5 angeordnet ist. Der Schwenkpunkt D des Verbindungsmittels 5 kann durch eine abnehmbare Bolzenverbindung verschoben werden, um so das Verstellungsverhältnis variabel einzustellen. Die Bolzenverbindung ermöglicht die Schwenkung des Verbindungsmittels 5 um den Schwenkpunkt D relativ zu einem feststehenden Teil 10 der Vorrichtung. Dieser Aufbau stellt eine einfache und kostengünstige Art der Schwenkung und eine einfache und kostengünstige Einstellung des Verhältnisses zur Verfügung.

Das in **Fig. 2** und **Fig. 3** dargestellte Einstellmittel 8 umfasst drei Aussparungen in dem Verbindungsmittel 5 und drei entsprechende Aussparungen in dem feststehenden Teil 10 der Vorrichtung, durch welche drei verschiedene Schwenkpunkte D definiert werden, so dass das Verstellungsverhältnis diskret eingestellt werden kann. Es können jedoch auch nur zwei Schwenkpunkte bzw. Aussparungen oder mehr als drei Schwenkpunkte bzw. Aussparungen vorgesehen sein. Ein Schwenkpunkt D wird durch jeweils eine Aussparung definiert.

Alternativ kann das Einstellmittel 8 auch nur eine einzige Aussparung in Form eines Langloches umfassen, durch welches verschiedene Schwenkpunkte D definiert werden. Dies ermöglicht, dass das Verhältnis kontinuierlich einstellbar ist.

In der in **Fig. 2** und **Fig. 3** dargestellten Vorrichtung kann die abnehmbare Bolzenverbindung vor Betrieb der Vorrichtung manuell in einer anderen Aussparung angeordnet werden und somit verschoben werden. Das Verstellungsverhältnis ist konstant während sich die Walze 1 dreht bzw. während des Betriebs der Vorrichtung. Es ist jedoch auch denkbar, dass das Verstellungsverhältnis variabel einstellbar ist, während sich die Walze dreht bzw. während des Betriebs der Vorrichtung, beispielsweise durch einen Antrieb bzw. automatisch durch eine Steuerung.

In der in **Fig. 2** und **Fig. 3** gezeigten Vorrichtung ist das Verstellungsverhältnis üblicherweise kleiner als 1, üblicherweise in einem Bereich von 1:1 - 1:5, etwa 1:1 oder 1:2. Nur als Beispiel beträgt bei einem Verhältnis von 1:2 und einer Verstellung des Stellantriebes von 0.5 mm die Verstellung des Lattenverschiebungsmittels (bzw. der Rollen und somit auch der Latten) 1.0 mm. Beispielsweise kann das Verhältnis von 1:1 auf 1:2 oder umgekehrt verstellt werden.

Durch die variable Einstellbarkeit des Verstellungsverhältnisses können verschiedene Stärken bzw. Verstärkungen des seitlichen Versetzens der Latten 2 erreicht werden bei ansonsten gleicher Ansteuerung des Stellantriebes 4. Somit kann die Stärke bzw. Verstärkung des seitlichen Versetzens der Latten 2 in einfacher Weise an die Art der Materialbahn, beispielsweise Textilbahn oder Gummibahn, angepasst werden und eine individuelle Anpassung an die jeweilige Anwendung der Vorrichtung wird durch die variable Einstellung des Verhältnisses ermöglicht.

**Fig. 4** zeigt einen Querschnitt einer Walze. Die Walze 1 umfasst ein Lattenführungsmittel 20, auf welchem die verschiebbaren Latten 2 geführt werden. Das Lattenführungsmittel ist ebenfalls in **Fig. 2****,** **Fig. 3** und **Fig. 6** dargestellt. Das Lattenführungsmittel 20 umfasst für jede der Latten 2 einen entsprechenden Lattenführungsbereich 21.

Die Walze 1 umfasst in **Fig. 4** ein Lattensicherungsmittel 22, welches geeignet ist, die Latten 2 gegen ein Ablösen der Latten 2 von der Vorrichtung bei Defekt der entsprechenden Lattenführungsbereiche 21 zu sichern. Das Lattensicherungsmittel 22 ist ebenfalls in **Fig. 6** dargestellt. Das Lattensicherungsmittel 22 umfasst für jede der Latten einen entsprechenden Lattensicherungsbereich 23. Es wird somit eine höhere Sicherheit der Vorrichtung bei Betrieb gewährleistet. Insbesondere können Maschinenbeschädigungen und Verletzungen des Bedienpersonals durch sich von der mit hoher Geschwindigkeit drehenden Walze 1 ablösende Latten 2 vermieden werden.

In **Fig. 4** ist der entsprechende Lattensicherungsbereich 23 für eine Latte 1 innerhalb der jeweiligen Latte 2 angeordnet. Der Lattensicherungsbereich 23 für eine Latte 2 umfasst hier einen Kopfbereich 23a, welcher geeignet ist, die Latte 2 gegen ein Ablösen von der Vorrichtung bei Defekt des entsprechenden Lattenführungsbereiches 21 zu sichern. Hierdurch wird ermöglicht, dass der Kopfbereich 23a des Lattensicherungsmittels 22 die Latte 2 auffängt, wenn die Latte 2 sich von der Vorrichtung ablöst und in Folge der Fliehkräfte radial weggeschleudert wird. Der Defekt des Lattenführungsbereiches 21 kann hier ein Verschleiß oder ein Abbrechen des Lattenführungsbereiches 21 von dem Lattenführungsmittel 20 sein.

**Fig. 5b** zeigt einen Querschnitt eines Lattenführungsmittels und **Fig. 5c** zeigt einen Querschnitt eines Lattensicherungsmittels. Das in **Fig. 5b** gezeigte Lattenführungsmittel 20 ist ringförmig, und weist im Wesentlichen eine Sternform auf. Das Lattenführungsmittel 20 ist einstückig ausgebildet. Die Lattenführungsbereiche 21 umfassen jeweils einen Kopfbereich 21a und einen Halsbereich 21b. Der Kopfbereich 21a ist polygonförmig. Der Lattenführungsbereich 21 für eine Latte 2 umfasst zwei Aussparungen 21c zwischen dem Kopfbereich 21 a und dem Halsbereich 21b. Die Aussparungen 21c sind geeignet, die Latte 2 gleitend aufzunehmen, um die Latte 2 auf dem Lattenführungsmittel 20 zu führen. Hierbei ist vorzugsweise ein Spiel zwischen Latte 2 und Lattenführungsbereich 21 im Bereich der Aussparung 21c vorgesehen, damit die Latte 2 gleitend aufgenommen werden kann. Die Latte 2 und der Lattenführungsbereich 21 sind derart angeordnet, dass ein Ablösen der Latte 2 von der Vorrichtung bei normalen Betrieb verhindert wird.

Das in **Fig. 5c** gezeigte Lattensicherungsmittel 22 ist ringförmig und weist im Wesentlichen eine Sternform auf. Das Lattensicherungsmittel 22 ist einstückig ausgebildet. Das Lattensicherungsmittel umfasst Lattensicherungsbereiche 23, welche jeweils einen Kopfbereich 23a und einen Halsbereich 23b umfassen. Der Lattensicherungsbereich 23 umfasst ebenfalls zwei Aussparung 23c, welche größer sind als die entsprechenden Aussparungen 21 c des Lattenführungsbereiches 21. Dies ermöglicht, dass das Lattensicherungsmittel 22 die Latte 2 auffängt, wenn die Latte 2 sich von der Vorrichtung löst. Es wird auch verhindert, dass die Latte 2 und das Lattensicherungsmittel 22 in Kontakt kommen bei normalen Betrieb der Vorrichtung, das heißt wenn kein Defekt des Lattenführungsbereiches 21 vorliegt.

In der in **Fig. 4** gezeigten Konstruktion ist das Lattenführungsmittel 20 aus einem ersten Material, wie Kunststoff, hergestellt, und das Lattensicherungsmittel 22 ist aus einem zweiten Material, wie Metall, hergestellt, welches eine höhere Härte und/oder Abriebfestigkeit als das erste Material aufweist. Insbesondere Kunststoff ist geeignet, die verschiebbaren Latten 2 zu führen, und Metall ist geeignet, die Latten 2 gegen ein Ablösen der Latten 2 von der Vorrichtung bei Defekt der entsprechenden Lattenführungsbereiche 21 zu sichern. Kunststoff weist jedoch einen höheren Verschleiß als Metall auf. Verschleiß kann beispielsweise durch überhöhte Materialbahnspannung und ein entsprechendes Verbiegen der Geometrie bzw. des Querschnitts der Latten auftreten. Somit besteht ein erhöhtes Risiko, dass die Aussparungen 21c des Lattenführungsbereiches 21, welche die Latte 2 gleitend aufnehmen, durch Verschleiß soweit vergrößert werden, dass sich die Latte 2 von der Vorrichtung lösen kann, oder es besteht Gefahr dass es sogar zu einem Abbrechen des gesamten oder zumindest eines ausreichenden Teils des Lattenführungsbereiches 21 kommt, so dass sich die Latte 2 von der Vorrichtung lösen kann.

**Fig. 5a** zeigt einen Querschnitt einer Latte 2. Die Latte 2 ist im Querschnitt polygonförmig. Insbesondere kann die Latte 2 im Querschnitt folgende Bereiche umfassen:
- einen mittleren Auflagebereich 2a zum Aufliegen der mindestens einen Materialbahn,
- einen Seitenbereich 2b an jeder Seite des mittleren Auflagebereiches 2a, bezüglich einer in radialer Richtung verlaufenden Senkrechten S, und
- einen Haltebereich 2c angrenzend an jeden der Seitenbereiche 2b, wobei der Haltebereich 2c im Wesentlichen im rechten Winkel (wie z.B. 90° ± 10°) zu der Senkrechten S verläuft.

Die Senkrechte S ist, wie in **Fig. 4** dargestellt, eine durch den Mittelpunkt der Walze 1 (bzw. die Achse A) und den Mittelpunkt des mittleren Auflagebereiches 21 a der Latte 2 verlaufende Gerade. Die Latte 2 ist symmetrisch bezüglich der Senkrechten S.

Wie in **Fig. 5b** gezeigt, umfasst der Lattenführungsbereich 21 eine Aussparung 21c an jeder Seite bezüglich der Senkrechten S. Die Aussparungen 21c verlaufen im Wesentlichen im rechten Winkel (wie z.B. 90° ± 10°) zu der Senkrechten S. Die Aussparungen 21c sind geeignet, die Haltebereiche 2c der Latte 2 - welche ebenfalls im Wesentlichen im rechten Winkel zu der Senkrechten S verlaufen - gleitend aufzunehmen, um die Latte 2 auf dem Lattenführungsmittel 20 zu führen. Die Haltebereiche 2c und die Aussparungen 21c sind daher derart angeordnet, dass ein Ablösen der Latte 2 von der Vorrichtung in radiale Richtung bei normalen Betrieb verhindert wird.

Wie in **Fig. 6** zu sehen, umfasst die Vorrichtung mindestens ein Schutzmittel 30 für eine Latte 2, welches zwischen dem ersten Lattenbereich 31 und dem zweiten Lattenbereich 32 im Inneren der Latte 2 angeordnet ist. Das Schutzmittel 30 überbrückt eine Lücke 33 zwischen dem ersten Lattenbereich 31 und dem zweiten Lattenbereich 32 in Richtung der Achse A. Es wird somit eine höhere Sicherheit der Vorrichtung bei Betrieb gewährleistet. Insbesondere können Verletzungen des Bedienpersonals durch versehentliches Eingreifen des Bedienpersonals, beispielsweise mit dem Finger, in die Lücke 33 zwischen dem ersten und dem zweiten Lattenbereich vermieden bzw. reduziert werden und es können auch keine anderen Gegenstände, wie Einführhilfen (z.B. Gurte oder Seile), in die Lücke gelangen. Wenn die Dicke der Latte gering ist, beispielsweise im Bereich von 0,5 bis 3 mm, insbesondere etwa 1,5 mm, dann führt ein versehentliches Eingreifen des Bedienpersonals nur zu leichten Verletzungen, beispielweise leichte Quetschungen des Fingers. Das Schutzmittel 30 verhindert in diesem Fall, dass schwere Verletzungen auftreten, wie beispielsweise der Verlust des ganzen oder eines bedeutenden Teils des Fingers.

Die Lücke 33 zwischen dem ersten Lattenbereich 31 und dem zweiten Lattenbereich 32 kann im Wesentlichen S-förmig verlaufen, wie in **Fig. 6** und **Fig. 7** dargestellt. Der erste Lattenbereich 31 und der zweite Lattenbereich 32 umfassen jeweils einen Vorsprung 31a, 32a, welcher sich in Richtung einer Längsachse der Latte 2 erstreckt. Der Vorsprung 31 a des ersten Lattenbereiches 31 und der Vorsprung 32a des zweiten Lattenbereiches 32 sind derart zueinander angeordnet, dass die im Wesentlichen S-förmige Lücke 33 zwischen dem ersten Lattenbereich 31 und dem zweiten Lattenbereich 32 gebildet wird. Der Vorsprung 31a des ersten Lattenbereiches 31 und der Vorsprung 32a des zweiten Lattenbereiches 32 erstrecken sich jeweils nur über einen Teil der Breite der Latte 2 und sind auf gegenüberliegenden Seiten in Bezug auf die Längsachse der Latte 2 angeordnet. Da die Lücke 33 im Wesentlichen S-förmig ist, kann eine optimale Führung der geteilten Latten 2 auf der Walze 1 und eine optimale Führung der Lattenbereiche zueinander erreicht werden. Alternativ kann die Lücke auch gerade sein, so dass der erste Lattenbereich und der zweite Lattenbereich stumpf gegeneinander geschoben werden können.

Wie in **Fig. 6** dargestellt kann das Schutzmittel 30 ein Formstück sein. Das Schutzmittel 30 weist eine derartige äußere Form und Länge auf, dass das Schutzmittel 30 im Inneren der Latte 2 schwimmend angeordnet werden kann. Insbesondere weist das Schutzmittel 30 eine äußere Form auf, die an die Konturen der Latte 2 angepasst ist. Dies ermöglicht, dass das Schutzmittel 30 sich in Richtung der Achse A im Inneren der Latte 2 bewegen kann, um die Lücke 33 zwischen dem ersten Lattenbereich 31 und dem zweiten Lattenbereich 32 in Richtung der Achse A zu überbrücken. Durch die Form und/oder Länge des Schutzmittels 30 wird keine zusätzliche Befestigung des Schutzmittels 30 an der Vorrichtung benötigt.

Alternativ kann das Schutzmittel auch fest mit einem Teil der Vorrichtung verbunden sein. Beispielswiese kann das Schutzmittel an entweder dem ersten Lattenbereich oder dem zweiten Lattenbereich der Latte befestigt sein. Wenn die Walze, wie in **Fig. 2** gezeigt, einen Walzengrundkörper 24, beispielsweise ein Rohr, umfasst, auf welchem die Latten 2 geführt werden können, kann das Schutzmittel an dem Walzengrundkörper befestigt sein.

Das in **Fig. 6****,** **Fig. 7** und **Fig. 8** gezeigte Schutzmittel 30 weist eine Länge auf, welche größer ist als eine maximale Lücke 33 zwischen dem ersten Lattenbereich 31 und dem zweiten Lattenbereich 32, bzw. die Länge des Schutzmittels 30 ist größer als eine maximale Verschiebung des ersten Lattenbereiches 31 und des zweiten Lattenbereich 32 in entgegengesetzte Richtungen beim Betrieb. Somit wird gewährleistet, dass Verletzungen des Bedienpersonals durch versehentliches Eingreifen des Bedienpersonals in die Lücke 33 zu jeder Zeit bei Betrieb der Vorrichtung vermieden bzw. reduziert werden und dass auch keine anderen Gegenstände in die Lücke gelangen können, da das Schutzmittel 30 zu jeder Zeit bei Betrieb der Vorrichtung die Lücke überbrückt.

Wie in **Fig. 6** und **Fig. 9a** **- d** gezeigt, umfasst das Schutzmittel 30 im Querschnitt folgende Bereiche:
- einen mittleren Bereich 30a, welcher geeignet ist die Lücke 33 zwischen dem ersten Lattenbereich 31 und dem zweiten Lattenbereich 32 in Richtung der Achse A zu überbrücken, und
- einen Seitenbereich 30b an jeder Seite des mittleren Bereiches 30a bezüglich einer Senkrechten S.

Die Senkrechte S verläuft durch den Mittelpunkt des mittleren Bereiches 30a des Schutzmittels. Wenn das Schutzmittel 30 in der Latte 2 angeordnet ist, verläuft die Senkrechte S in radialer Richtung durch den Mittelpunkt der Walze 1 und den Mittelpunkt des mittleren Bereiches 30a des Schutzmittels 30. Das in **Fig. 9a** dargestellte Schutzmittel 30 ist im Querschnitt symmetrisch bezüglich der Senkrechten S. Durch diesen Querschnitt wird sichergestellt, dass das Schutzmittel 30 zu jeder Zeit bei Betrieb der Vorrichtung die Lücke 33 überbrückt, und eine optimale, insbesondere schwimmende, Anordnung des Schutzmittels 30 innerhalb der Latte 2 bereitgestellt wird.

Die Bewegung des Schutzmittels 30 in Richtung der Achse A kann begrenzt sein, damit das Schutzmittel 30 nicht durch die Latte 2 in Richtung der Achse A durchrutscht und dann die Lücke 33 nicht mehr überbrücken kann. Das in **Fig. 9a, Fig. 9b** und **Fig. 9d** gezeigte Schutzmittel umfasst eine Nase 34, welche geeignet ist, eine Bewegung des Schutzmittels 30 in Richtung der Achse A zu begrenzen. Die Nase 34 erstreckt sich über die Breite eines Seitenbereiches 30b des Schutzmittels 30 und ist außerhalb der Mitte des Schutzmittels in Längsrichtung angeordnet. Wie in **Fig. 8** dargestellt, ist die Nase 34 innerhalb der Lücke 33 angeordnet. Die Dicke bzw. Höhe der Nase 34 ist im Bereich der Dicke oder etwas größer als die Dicke der Latte 2. Die Breite der Nase ist gleich oder kleiner als der minimal einstellbare Abstand zwischen dem ersten Lattenbereich 31 und dem zweiten Lattenbereich 32 in Richtung der Achse A. Die Nase 34 ist auf der der Achse A zugewandten Seite des Schutzmittels 30 angeordnet. Die Nase 34 ermöglicht, dass die Bewegung des Schutzmittels 30 in Richtung der Achse A begrenzt ist. Zusätzlich oder alternativ kann auch mindestens eine Nase auf der der Achse abgewandten Seite, der Seite welche der Materialbahn zugewandt ist, angeordnet sein. Diese Nase kann dann eine Form aufweisen, welche der Form der Lücke entspricht.

Das in **Fig. 9a** **- d** dargestellte Schutzmittel 30 weist eine äußere Form auf, welche den Konturen des Auflagebereiches 2a, der Seitenbereiche 2b und der Haltebereiche 2c der Latte 2 entspricht. Durch diese äußere Form des Schutzmittels 30 kann eine optimale, insbesondere schwimmende, Anordnung des Schutzmittels 30 innerhalb der Latte 2 bereitgestellt werden und es wird gewährleistet, dass das Schutzmittel zu jeder Zeit bei Betrieb der Vorrichtung die Lücke 33 überbrückt, bei gleichzeitig minimaler Reibung zwischen Schutzmittel 30 und Latte 2.

Das in **Fig. 6** bis **9** gezeigte Schutzmittel 30 ist aus Kunststoff hergestellt. Dies ermöglicht eine kostengünstige Herstellung, und gleichzeitig wird die Geräuschentwicklung durch das in der Latte 2 angeordnete Schutzmittel 30 minimiert. Das Schutzmittel 30 kann auch aus einem anderen Material hergestellt sein, welches geeignet ist, eine kostengünstige Herstellung zu ermöglichen, die Geräuschentwicklung zu minimieren und/oder die Reibung zwischen Schutzmittel und Latte zu minimieren.

Die in **Fig. 1** bis **Fig. 9** dargestellte Vorrichtung ist insbesondere in einer Anlage zur Reifenherstellung oder Reifenbearbeitung verwendbar Die Materialbahn ist dann eine Gummibahn. In einer Anlage zur Reifenherstellung ist die Geschwindigkeit der Materialbahn (z.B. im Bereich von 50 m/min) typischerweise geringer als die Geschwindigkeit der Materialbahn in einer Anlage zur Textilherstellung (z.B. im Bereich von 200 m/min). Da die Reifenherstellung in einer trockenen Umgebung stattfindet, sollte die Vorrichtung entsprechend angepasst sein. Beispielsweise können in der Vorrichtung kugelgelagerte Rollen verwendet werden. Auch kann eine entsprechende Beschichtung der Latten vorgesehen sein, beispielsweise eine Antihaftbeschichtung.

Die Vorrichtung kann auch kontinuierlich betrieben werden, das heißt, die Regelung des seitlichen Versetzens wird vorgenommen, während die Walze sich dreht. Dies ist beispielsweise der Fall, wenn die Vorrichtung im Bereich des Umrollers, des Extruders, und/oder des Kalanders in der Anlage zur Reifenherstellung verwendet wird. Alternativ kann die Vorrichtung aber auch diskontinuierlich betrieben werden, das heißt, die Regelung des seitlichen Versetzens wird in Stoppintervallen vorgenommen, in denen die Walze sich nicht dreht. Dies ist beispielsweise der Fall, wenn die Vorrichtung im Bereich der Schneidevorrichtung in der Anlage zur Reifenherstellung verwendet wird, wobei während der Stoppintervalle die Materialbahn durch die Schneidevorrichtung geschnitten wird.

Die Vorrichtung kann auch in anderen Anwendungen verwendet werden, wie in einer Anlage zur Textilherstellung oder Textilbearbeitung, wobei die Materialbahn dann eine Textilbahn ist. Die Vorrichtung kann auch in einer Anlage zur Papierherstellung oder Papierbearbeitung, wobei die Materialbahn dann eine Papierbahn ist, oder in einer Anlage zur Kunstofffolienherstellung oder Kunstofffolienbearbeitung, wobei die Materialbahn dann eine Kunstoffbahn ist, verwendet werden.

Die Vorrichtung kann ein Detektionsmittel (nicht gezeigt) zur Detektion der Position der Materialbahn umfassen. Auch kann die Vorrichtung eine Steuereinrichtung (nicht gezeigt) zum Regeln des seitlichen Versetzens umfassen. Die Steuereinrichtung ist dann mit dem Detektionsmittel und dem Stellantrieb 4 derart verbunden, dass die Steuereinrichtung Signale des Detektionsmittels auswertet und den Stellantrieb entsprechend ansteuert, um das seitliche Versetzen der Materialbahn zu regeln. Das Detektionsmittel kann ein Bahnkantensensor sein, der die Kante der Materialbahn mittels einer Lichtschranke detektiert, und/oder eine Kamera. Es können jedoch auch andere Arten von Detektionsmittel vorgesehen sein.

## Patentansprüche

1. Vorrichtung zum Regeln des seitlichen Versetzens mindestens einer Materialbahn, die Vorrichtung umfassend:
- mindestens eine Walze (1), welche um eine Achse (A) drehbar gelagert ist, wobei die Walze (1) Latten (2) umfasst, welche sich in Richtung der Achse (A) erstrecken und in Umfangsrichtung der Walze (1) angeordnet sind, wobei jede Latte (2) in Richtung der Achse (A) verschiebbar gelagert ist,
- mindestens ein Lattenverschiebungsmittel (3) zum Verschieben der Latten (2) in Richtung der Achse (A), und
- mindestens einen Stellantrieb (4), welcher mit dem Lattenverschiebungsmittel (3) durch mindestens ein Verbindungsmittel (5) derart verbunden ist, dass eine Verstellung des Stellantriebes (4) in einer Verstellung des Lattenverschiebungsmittels (3) resultiert, um die mindestens eine auf den Latten (2) aufliegende Materialbahn beim Betrieb seitlich in Richtung der Achse (A) zu versetzen,
wobei das Verbindungsmittel (5) derart angepasst ist, dass die Verstellung des Stellantriebes (4) und die Verstellung des Lattenverschiebungsmittels (3) in einem bestimmten Verhältnis (V) zueinander stehen, **dadurch gekennzeichnet, dass** das Verhältnis (V) variabel einstellbar ist.

2. Vorrichtung nach Anspruch 1, wobei das Verbindungsmittel (5) derart angepasst ist, dass die Verstellung des Stellantriebes (4) in einer Schwenkung des Verbindungsmittels (5) um einen Schwenkpunkt (D) relativ zu einem feststehenden Teil (10) der Vorrichtung resultiert.

3. Vorrichtung nach Anspruch 2, wobei das Verbindungsmittel (5) derart angepasst ist, dass das Verhältnis (V) durch einen ersten Hebelarm zwischen dem Stellantrieb (4) und dem Schwenkpunkt (D) und einen zweiten Hebelarm zwischen dem Schwenkpunkt (D) und dem Lattenverschiebungsmittel (3) definiert wird.

4. Vorrichtung nach Anspruch 2 oder 3, weiterhin mindestens ein Einstellmittel (8) zum Einstellen des Verhältnisses (V) umfassend, wobei das Einstellmittel (8) angepasst ist, den Schwenkpunkt (D) des Verbindungsmittels (5) zu verschieben.

5. Vorrichtung nach Anspruch 4, wobei das Einstellmittel (8) mindestens eine Aussparung in dem Verbindungsmittel (5) umfasst, durch welche mindestens zwei verschiedene Schwenkpunkte (D) definiert werden, und wobei das Einstellmittel (8) mindestens ein Befestigungsmittel (9) umfasst, wobei das Verbindungsmittel (5) mittels des Befestigungsmittels (9) durch die mindestens eine Aussparung mit einem feststehenden Teil (10) der Vorrichtung schwenkbar verbunden ist.

6. Vorrichtung nach Anspruch 5, wobei das Einstellmittel (8) mindestens zwei Aussparungen in dem feststehenden Teil (10) umfasst, wobei das Verbindungsmittel (5) mit dem feststehenden Teil (10) derart schwenkbar verbunden ist, dass das Befestigungsmittel (9) durch eine der Aussparungen in dem feststehenden Teil (10) und eine entsprechende Aussparung in dem Verbindungsmittel (5) angeordnet ist.

7. Vorrichtung nach einem der Ansprüche 2 bis 6, wobei das Einstellmittel (8) geeignet ist, den Schwenkpunkt (D) in eine Richtung senkrecht zur Achse (A) zu verschieben.

8. Vorrichtung nach einem der vorhergehenden Ansprüche, wobei das Verbindungsmittel (5) ein Schwenkhebel ist.

9. Vorrichtung nach einem der vorhergehenden Ansprüche, wobei das Lattenverschiebungsmittel (3) mindestens ein Lagermittel (6) für jede Latte (2) umfasst, welches derart angepasst ist, dass jede Latte (2) in Richtung der Achse (A) verschiebbar gelagert ist.

10. Vorrichtung nach Anspruch 9, wobei das Lattenverschiebungsmittel (3) mindestens eine Lenkscheibe (7) umfasst, wobei die Lenkscheibe (7) mit den Lagermitteln (6) der Latten (2) derart zusammenwirkt, dass eine Verstellung der Lenkscheibe (7) in einer Verschiebung mindestens einer der Latten (2) in Richtung der Achse (A) resultiert.

11. Vorrichtung nach Anspruch 9 oder 10, wobei das Lagermittel (6) einer Latte (2) mindestens zwei Rollen umfasst, welche mit der Latte (2) verbunden sind und an den beiden Seiten der Lenkscheibe (7) in Richtung der Achse (A) derart angeordnet sind, dass die Latte (2) in Richtung der Achse (A) verschiebbar ist.

12. Vorrichtung nach Anspruch 10 oder 11, wobei die Lenkscheibe (7) in einer Ebene senkrecht zur Achse (A) angeordnet ist und wobei eine Verstellung der Lenkscheibe (7) eine Verschwenkung der Lenkscheibe (7) zur Achse (A) hin ist.

13. Vorrichtung nach einem der vorhergehenden Ansprüche, wobei der Stellantrieb (4) derart angepasst ist, dass die Verstellung des Stellantriebes (4) in einer Richtung im Wesentlichen parallel zur Richtung der Achse (A) erfolgt.

14. Vorrichtung nach einem der vorhergehenden Ansprüche, wobei der Stellantrieb (4) ein Schubantrieb mit einer linearen Verstellung ist.

15. Anlage zur Reifenherstellung oder Reifenbearbeitung, umfassend eine Vorrichtung nach einem der vorhergehenden Ansprüche.

## Claims

1. An apparatus for controlling the lateral displacement of at least one sheet of material wherein the apparatus comprises:
- at least one roller (1) being rotatably mounted about an axis (A), wherein the roller (1) comprises laths (2) which extend in a direction of the axis (A) and which are arranged in a circumferential direction of the roller (1), wherein each lath (2) is mounted shiftably in the direction of the axis (A),
- at least one lath shifting device (3) for shifting the laths (2) in the direction of the axis (A), and
- at least one actuator (4) being coupled to the lath shifting device (3) by at least one connector (5) such that an actuation of the actuator (4) results in an actuation of the lath shifting device (3) to laterally displace the at least one sheet of material resting on the laths (2) in operation in the direction of the axis,
wherein the connector (5) is adapted so that an actuation of the actuator (4) and the actuation of the lath shifting device (3) have a relationship (V), **characterized in that** the relationship (V) is variable.

2. The apparatus of claim 1 wherein the connector (5) is adapted so that an actuation of the actuator (4) results in a pivoting movement of the connector (5) about a pivot point (D) relative to a stationary part (10) of the apparatus.

3. The apparatus of claim 2 wherein the connector (5) is adapted so that the relationship (V) is defined by a first lever arm between the actuator (4) and the pivot point (D) and a second lever arm between the pivot point (D) and the lath shifting device (3).

4. The apparatus of claim 2 or claim 3 further comprising at least one adjustment device (8) for adjusting the relationship (V) wherein the adjustment device (8) is configured to shift the pivot point (D) of the connector (5).

5. The apparatus of claim 4 wherein the adjustment device (8) comprises at least one recess in the connector (5) by means of which two different pivot points can be defined and wherein the adjustment device (8) comprises at least one fixing means (9), wherein the connector (5) is pivotably fixed by the fixing means (9) through the recess to a stationary part (10) of the apparatus.

6. The apparatus of claim 5 wherein the adjustment device (8) comprises at least two recesses in the stationary part (10), wherein the connector (5) is pivotably fixed to the stationary part (10) such that the fixing means (9) is arranged through one of the recesses in the stationary part (10) and a corresponding recess in the connector (5).

7. The apparatus of any one of claims 2 to 6 wherein the adjustment device (8) is configured to shift the pivot point (D) in a direction perpendicular to the axis (A).

8. The apparatus of any one of the preceding claims wherein the connector is a pivoting lever.

9. The apparatus of any one of the preceding claims wherein the lath shifting device (3) includes at least one bearing element (6) for each lath (2) which is adapted such that each lath (2) is mounted shiftably in the direction of the axis (A).

10. The apparatus of claim 9 wherein the lath shifting device (3) comprises at least one steering disc (7) wherein the steering disc (7) cooperates with the bearing elements (6) of the laths (2) such that an actuation of the steering disc (7) results in an actuation of at least one lath (2) in the direction of the axis (2).

11. The apparatus of claim 9 or claim 10 wherein the bearing element (6) of a lath (2) includes at least two rolls being coupled to the lath (2) and being arranged at both sides of the steering disc (7) in the direction of the axis (A) such that the lath (2) is shiftable in the direction of the axis (A).

12. The apparatus of claim 10 or claim 11 wherein the steering disc (7) is arranged in a plane perpendicular to the axis (A) and wherein the actuation of the steering disc (7) is a pivoting of the steering disc towards the axis (A).

13. The apparatus of any one of the preceding claims wherein the actuator (4) is adapted such that the actuation of the actuator (4) is in a direction substantially parallel to a direction of the axis (A).

14. The apparatus of any one of the preceding claims wherein the actuator (4) is a pusher drive with a linear adjustment.

15. System for fabricating tires or processing tires including the apparatus of any one of the preceding claims.

## Revendications

1. Dispositif de réglage du déplacement latéral d'au moins une bande de matériau, le dispositif comprenant:
- au moins un rouleau (1), qui est monté de façon rotative autour d'un axe (A), dans lequel le rouleau (1) comprend des lattes (2), qui s'étendent dans la direction de l'axe (A) et qui sont disposées dans la direction périphérique du rouleau (1), dans lequel chaque latte (2) est montée de façon déplaçable dans la direction de l'axe (A),
- au moins un moyen de déplacement des lattes (3) pour le déplacement des lattes (2) dans la direction de l'axe (A), et
- au moins un entraînement de réglage (4), qui est relié au moyen de déplacement des lattes (3) par au moins un moyen de liaison (5), de telle manière qu'un déplacement de l'entraînement de réglage (4) provoque un déplacement du moyen de déplacement des lattes (3), afin de déplacer ladite au moins une bande de matériau reposant sur les lattes (2) en fonctionnement latéralement dans la direction de l'axe (A),
dans lequel le moyen de liaison (5) est adapté de telle manière que le déplacement de l'entraînement de réglage (4) et le déplacement du moyen de déplacement des lattes (3) se trouvent dans un rapport (V) déterminé l'un par rapport à l'autre, **caractérisé en ce que** le rapport (V) est ajustable de manière variable.

2. Dispositif selon la revendication 1, dans lequel le moyen de liaison (5) est adapté de telle manière que le déplacement de l'entraînement de réglage (4) entraîne un pivotement du moyen de liaison (5) autour d'un point de pivotement (D) par rapport à une partie stationnaire (10) du dispositif.

3. Dispositif selon la revendication 2, dans lequel le moyen de liaison (5) est adapté de telle manière que le rapport (V) soit défini par un premier bras de levier entre l'entraînement de réglage (4) et le point de pivotement (D) et un deuxième bras de levier entre le point de pivotement (D) et le moyen de déplacement des lattes (3).

4. Dispositif selon la revendication 2 ou 3, comprenant en outre au moins un moyen d'ajustage (8) pour le réglage du rapport (V), dans lequel le moyen d'ajustage (8) est adapté pour déplacer le point de pivotement (D) du moyen de liaison (5).

5. Dispositif selon la revendication 4, dans lequel le moyen d'ajustage (8) comprend au moins une découpe dans le moyen de liaison (5), par laquelle au moins deux points de pivotement différents (D) sont définis, et dans lequel le moyen d'ajustage (8) comprend au moins un moyen de fixation (9), dans lequel le moyen de liaison (5) est relié de façon pivotante à une partie stationnaire (10) du dispositif au moyen du moyen de fixation (9) à travers ladite au moins une découpe.

6. Dispositif selon la revendication 5, dans lequel le moyen d'ajustage (8) comprend au moins deux découpes dans la partie stationnaire (10), dans lequel le moyen de liaison (5) est relié de façon pivotante à la partie stationnaire (10), de telle manière que le moyen de fixation (9) soit disposé à travers une des découpes dans la partie stationnaire (10) et une découpe correspondante dans le moyen de liaison (5).

7. Dispositif selon l'une quelconque des revendications 2 à 6, dans lequel le moyen d'ajustage (8) est apte à déplacer le point de pivotement (D) dans une direction perpendiculaire à l'axe (A).

8. Dispositif selon l'une quelconque des revendications précédentes, dans lequel le moyen de liaison (5) est un levier pivotant.

9. Dispositif selon l'une quelconque des revendications précédentes, dans lequel le moyen de déplacement des lattes (3) comprend au moins un moyen de palier (6) pour chaque latte (2), qui est adapté de telle manière que chaque latte (2) soit montée de façon déplaçable dans la direction de l'axe (A).

10. Dispositif selon la revendication 9, dans lequel le moyen de déplacement des lattes (3) comprend au moins un disque de direction (7), dans lequel le disque de direction (7) coopère avec les moyens de palier (6) des lattes (2), de telle manière qu'un déplacement du disque de direction (7) provoque un déplacement d'au moins une des lattes (2) dans la direction de l'axe (A).

11. Dispositif selon la revendication 9 ou 10, dans lequel le moyen de palier (6) d'une latte (2) comprend au moins deux rouleaux, qui sont assemblés à la latte (2) et qui sont disposés sur les deux côtés du disque de direction (7) dans la direction de l'axe (A), de telle manière que la latte (2) soit déplaçable dans la direction de l'axe (A).

12. Dispositif selon la revendication 10 ou 11, dans lequel le disque de direction (7) est disposé dans un plan perpendiculaire à l'axe (A) et dans lequel un déplacement du disque de direction (7) est un pivotement du disque de direction (7) en direction de l'axe (A).

13. Dispositif selon l'une quelconque des revendications précédentes, dans lequel l'entraînement de réglage (4) est adapté de telle manière que le déplacement de l'entraînement de réglage (4) se produise dans une direction essentiellement parallèle à la direction de l'axe (A).

14. Dispositif selon l'une quelconque des revendications précédentes, dans lequel l'entraînement de réglage (4) est un entraînement de poussée avec un déplacement linéaire.

15. Installation pour la fabrication de pneus ou le traitement de pneus, comprenant un dispositif selon l'une quelconque des revendications précédentes.
